# EUROPÄISCHE PATENTSCHRIFT

(11) **EP 1 647 310 B1**
(45) Veröffentlichungstag und Bekanntmachung des Hinweises auf die Patenterteilung: **15.08.2007**
(21) Anmeldenummer: 04024666.2
(22) Anmeldetag: 15.10.2004
(51) Int. Cl.: A62B 18/10

(54) **Atemschutzmaske mit Ausatemventil**
Breathing mask with exhalation valve
Masque respiratoire avec valve d'expiration

(43) Veröffentlichungstag der Anmeldung: 19.04.2006
(73) Patentinhaber: MOLDEX-METRIC AG & CO. KG, 72141 WALDDORFHAESLACH (DE)
(72) Erfinder: Wandel, Heinz, 72141 Walddorf (DE); Kern, Frank, 72124 Pliezhausen (DE)
(74) Vertreter: Grünecker, Kinkeldey, Stockmair & Schwanhäusser Anwaltssozietät

(56) Entgegenhaltungen:
- DE-C- 759 110
- DE-C- 859 995
- US-A- 2 640 481
- US-A- 3 417 795
- US-A- 4 241 756

## Beschreibung

Die Erfindung bezieht sich auf eine Atemschutzmaske der im Oberbegriff von Anspruch 1 erläuterten Art.

Derartige Atemschutzmasken sind zum Schutz in staubhaltiger oder auf anderer Weise kontaminierter Umgebung weit verbreitet. Sie sind oft mit einem Ausatemventil versehen, um einerseits den Ausatemdruck zu reduzieren und um andererseits sicherzustellen, dass die feuchtigkeitshaltige Ausatemluft die Maske verlassen kann, ohne dass allzu viel der Feuchtigkeit der Ausatemluft durch das Filtermaterial zurückgehalten wird und möglicherweise die Filterwirkung beeinträchtigt. Derartige Ausatemventile sind in den unterschiedlichsten Konstruktionen bekannt.

So zeigt beispielsweise die GB-A-20 72 516 eine der im Oberbegriff berücksichtigten Atemschutzmasken mit einem Ausatemventil, das eine flexible Dichtmembran verwendet. Die flexible Dichtmembran ist als Flächenstück ausgebildet und entweder in Form einer Ventilklappe partiell am Umfang befestigt oder als Ringventil ausgebildet, wobei die flächige Dichtmembran mittig befestigt ist und sich beim Anströmen schüsselförmig wölbt. Ein Problem dieser Ausatemventile ist darin zu sehen, dass das Material der Dichtmembran mit der Zeit ermüdet und sich Risse im Bereich der Befestigung zeigen können bzw. die Dichtmembran durch Nachlassen der flexiblen Eigenschaften nicht mehr dicht schließt.

Die US-A-4 241 756 zeigt ein Ausatemventil zur Verwendung in Geräten für eine künstliche Beatmung. Das Ausatemventil ist in eine Leitung eingeschaltet und enthält ein Dichtteil mit einer flexiblen, napfförmigen Dichtmembran. Die Dichtmembran ist zur Anströmseite hin geradlinig und eben und weist in einem Ausführungsbeispiel einen trapezförmig ausgeformten Rand auf. Der trapezförmig ausgeformte Rand weist einen Bereich auf, der an der der Anströmseite entgegengesetzten Seite der Dichtmembran vorsteht. Dieser vorstehende Rand mündet in einen parallel zur Dichtmembran verlaufenden Bereich, der an seiner zur Anströmseite weisenden Oberfläche auf einer Abstützfläche aufliegt. Der Übergang zwischen dem vorstehenden Bereich und dem parallelen Bereich ist an der entgegengesetzten Seite frei, so dass sich sowohl die Dichtmembran als auch der vorstehende Rand frei bewegen können. Beatmungsgeräte müssen jedoch nicht von den Benutzern getragen werden, wie dies bei Atemschutzmasken der Fall ist. Demzufolge muss nicht darauf geachtet werden, möglichst gewichtssparend zu konstruieren, so dass die Konstruktionen nicht unbedingt vergleichbar sind.

Um die Schließkraft zu verbessern ist es weiterhin bereits aus der EP-B-756 881 bekannt, die Dichtmembran eines Ausatemventils für eine Atemschutzmaske zur Vorspannung zu krümmen, so dass die Schließkraft und die Schließbereitschaft des Rückschlagventils verbessert wird. Aber auch dieses Ventil ist als Klappenventil ausgebildet, so dass mögliche Probleme durch Materialermüdung an der Befestigungsstelle nicht gelöst werden können.

Aus der EP-B-267 428 ist weiterhin eine Atemschutzmaske mit einem Ausatemventil bekannt, das versucht, die Probleme mit der starren Befestigung der Dichtmembran im Stand der Technik zu lösen. Zu diesem Zweck wird ein Ventil vom Lippenventiltyp eingesetzt, das ohne starre Befestigung im Bewegungsbereich der Dichtmembran auskommt. Das bekannte Ausatemventil besteht aus einem Einknöpfbereich in eine Öffnung einer Wandung der Atemschutzmaske, der als Halteflansch für eine als Membran ausgebildete Anströmfläche dient, die über einen Teil ihres Umfangs mit dem Halteflansch verbunden ist und über den restlichen Teil ihres Umfangs in eine Art flachgelegten Schlauch mündet, der ein Lippenventil bildet. Alle Teile sind einstückig aus dem gleichen flexiblen Material gefertigt, so dass sich die Membran und das Lippenventil nicht gegen eine starre Halterung bewegen müssen. Diese Ausgestaltung ist jedoch ebenfalls noch verbesserungsfähig.

Aus der US-A-3 029 812 ist eine Atemschutzmaske mit einem Ausatemventil bekannt, das einen nach außen vorstehenden, ringförmigen Stutzen und eine Dichtmembran aufweist, die mit ihrem Rand auf der Außenseite des Stutzen befestigt ist. Um jedoch das Ausatmen zu ermöglichen, müssen im Rand Ausatemöffnungen vorgesehen sein, die die Ausatemluft durchlassen. Dadurch wird jedoch die Haltbarkeit der Dichtmembran entscheidend verringert.

Der Erfindung liegt somit die Aufgabe zugrunde, eine Atemschutzmaske mit einem einfach herstellbaren und haltbaren Ausatemventil zu schaffen.

Die Aufgabe wird durch die im Anspruch 1 angegebenen Merkmale gelöst.

Durch die erfindungsgemäße Ausgestaltung wird ein sehr flaches, kostengünstiges und einfach herstellbares Ausatemventil mit einer verlängerten Haltbarkeit geschaffen. Durch die napfförmige Ausgestaltung des Dichtteils mit der zur Anströmseite hin gewölbten Anströmfläche und dem von der entgegengesetzten Seite vorstehenden und an einer Abstützfläche abgestützten Rand, kann sich die Dichtmembran zum Öffnen und Schließen des Ausatemventils frei bewegen, auch ohne dass die Dichtmembran an irgendeiner Stelle fest eingeklemmt oder sonst wie festgehalten wird. Durch die Wölbung der Anströmfläche, dem Anströmdruck entgegen, wird das Dichtteil unter Vorspannung gesetzt, so dass es sich nach Beendigung des Ausatmens und insbesondere während des Einatmens wieder fest an den Ventilsitz anlegt.

Die Schließkraft der Dichtmembran und demzufolge auch die Geschwindigkeit, mit der sich die Dichtmembran nach dem Ausatmen wieder auf den Ventilsitz legt, wird noch entscheidend verbessert, wenn der Rand elastisch zusammendrückbar, insbesondere faltenbalgartig gewellt ist. Durch diese Ausgestaltung wird auch der Rand beim Ausatmen elastisch zusammengedrückt, und entspannt sich sofort wieder, wenn der Ausatemdruck nachlässt. Darüber hinaus kann dafür gesorgt werden, dass der Rand auch bei geschlossenem Ausatemventil elastisch vorgespannt ist, so dass die Dichtmembran zusätzlich in Richtung auf den Ventilsitz belastet wird.

Um Fehlbewegungen, insbesondere ein seitliches Ausknicken des Randes zu vermeiden, sollte bevorzugt ein Ausknickschutz mit wenigstens einer Führungsfläche vorgesehen werden.

Um eine Verlagerung des Dichtteils während des Gebrauchs zu verhindern, sollte das napfförmige Dichtteil lagefixiert, insbesondere über seinen Rand zentriert werden.

Um zu vermeiden, dass ein übermäßiger Ausatemdruck die Dichtmembran übermäßig bewegt, d.h. stärker bewegt, als dies zum Erreichen eines optimal großen Ausströmquerschnittes notwendig ist, und/oder um sicherzustellen, dass die Dichtmembran beim Einatmen nicht in den Ventilsitz hineingezogen wird, sollte zweckmäßigerweise eine Auslenkbegrenzung zum Begrenzen der Bewegung der Dichtmembran beim Ein-und/oder Ausatmen vorgesehen sein.

Die Montage des Ausatemventils und dessen Befestigung an der Atemschutzmaske wird wesentlich erleichtert, wenn Gehäuseteile des Ausatemventils eine Befestigungseinrichtung zum Befestigen der Gehäuseteile untereinander und an der Atemschutzmaske enthalten, wobei die Befestigungseinrichtung bevorzugt eine Rastenrichtung zum Verbinden der Gehäuseteile und Klemmflächen zum Einklemmen eines Bereichs der Atemschutzmaske aufweist.

Durch eine zweckmäßige Anordnung der Anströmöffnung innerhalb des Ventilsitzes und einer Auslassöffnung außerhalb der Abstützfläche für den Rand, wird sichergestellt, dass der Strömungsweg nicht durch das Material des Dichtteils hindurchlaufen muss.

Das Atemschutzventil ist bevorzugt gekapselt, um eine sichere Befestigung an der Atemschutzmaske sicherzustellen und zu verhindern, dass sich das Dichtteil unbeabsichtigt verlagert.

Ein Ausführungsbeispiel der Erfindung wird nachfolgend anhand der Zeichnungen näher erläutert. Es zeigen:
- Fig. 1: eine perspektivische, schematische Darstellung einer erfindungsgemäßen Atemschutzmaske,
- Fig. 2: eine geschnittene, perspektivische Darstellung eines Ausatemventils,
- Fig. 3: die Schnittansicht durch das Ausatemventil, und
- Fig. 4: eine perspektivische Ansicht des Ausatemventils von der Innenseite der Atemschutzmaske.

Fig. 1 zeigt eine schematische, perspektivische Darstellung eines Ausführungsbeispiels einer erfindungsgemäßen Atemschutzmaske 1, die von jeder herkömmlichen Art sein kann. Im dargestellten Ausführungsbeispiel enthält die Atemschutzmaske 1 einen Maskenkörper 2, der so ausgebildet ist, dass er Mund und Nase des Benutzers bedeckt und an den Wangen, über den Nasenrücken und unter dem Kinn des Benutzers abdichtend am Gesicht des Trägers anliegt. Masken dieser Art werden auch als Halbmasken oder Gesichtsmasken bezeichnet. Im dargestellten Ausführungsbeispiel enthält die Atemschutzmaske 1 einen Maskenkörper 2, der aus einer filtrierenden Wandung formgepresst oder tiefgezogen ist, wobei der Maskenkörper 2 eine gewisse formhaltige Steifheit aufweist, d.h. beim Einatmen nicht kollabiert bzw. zusammenfällt und sich beim Ausatmen nicht von seinem Dichtsitz am Gesicht des Trägers hebt. Auch der Maskenkörper 2 kann auf übliche Weise und mit bekannten Materialien hergestellt sein. Die Atemschutzmaske 1 wird mit Hilfe einer Kopfbebänderung 3 am Kopf des Trägers in üblicher Weise befestigt. Im dargestellten Ausführungsbeispiel ist die Kopfbebänderung 3 mit Hilfe von Laschen 4 am Maskenkörper 2 befestigt, die einen Tunnel für einen Längenausgleich der Kopfbebänderung 3 bilden. Die Kopfbebänderung 3 kann jedoch auch fest mit dem Maskenkörper 2 verbunden werden.

Die Atemschutzmaske 1 ist weiterhin mit einem Ausatemventil 5 versehen, das in einer Öffnung 2a im Maskenkörper 2 angeordnet ist. Das Ausatemventil 5 ist an einer Stelle des Maskenkörpers 2 angeordnet, die bevorzugt direkt von der Strömung beaufschlagt wird, die der Träger beim Ausatmen erzeugt.

Wie auch in Verbindung mit den Fig. 2 bis 4 ersichtlich, enthält das Ausatemventil 5 ein Gehäuse 6, das als flache, linsenförmige Kapsel mit einer Mittelachse 6' ausgebildet ist und in seinem Inneren ein Dichtteil 7 umschließt. Das Dichtteil 7 enthält eine kreisförmige Dichtmembran 7a und einen von der Dichtmembran 7a umfangsseitig vorstehenden Rand 7b, der sich um den gesamten Umfang der Dichtmembran 7a herum erstreckt; d.h. das Dichtteil 7 ist im Wesentlichen napfförmig ausgebildet, wobei die Dichtmembran 7a den Boden bildet und der vorstehende Rand 7b die Seitenwandung. Die Dichtmembran 7a ist auf der dem Rand 7b gegenüberliegenden Seite gewölbt.

Das Dichtteil 7 mit der Dichtmembran 7a und dem Rand 7b ist bevorzugt einstückig ausgebildet und besteht aus einem flexiblen Material, beispielsweise einem Kunststoff oder einem Gummi, wie er auch bisher für Dichtmembrane von Ausatemventilen verwendet wurde.

Der Rand 7b ist derart ausgebildet, dass er entlang seiner Längserstreckung zwischen seinem freien Ende und der Dichtmembran 7a elastisch zusammendrückbar ist. Dies wird im dargestellten Ausführungsbeispiel dadurch ermöglicht, dass der Rand 7b faltenbalgartig gewellt ist. Diese faltenbalgartigen Wellungen können bereits bei der Herstellung des Dichtteils 7 vorgeformt werden oder können sich erst im nachfolgend beschriebenen Montagezustand ergeben. Es ist auch möglich, die gewünschten Stellen einer Wellung auf dem Rand 7b in Form von Einprägungen oder dgl. vorzugeben, um sicherzustellen, dass sich der Rand 7b in der gewünschten Weise wellt, wenn er durch Druck auf sein freies Ende in Richtung auf die Dichtmembran 7a belastet wird.

Das Gehäuse 6 enthält ein erstes Gehäuseteil 6a an der Innenseite des Maskenkörpers 2 und ein zweites Gehäuseteil 6b an dessen Außenseite. Das erste Gehäuseteil 6a ist mit einem Ventilsitz 8 versehen, der sich ringförmig geschlossen um eine Anströmöffnung 9 erstreckt, die durch das erste Gehäuseteil 6a hindurch reicht. Die Anströmöffnung 9 enthält im dargestellten Ausführungsbeispiel eine Versteifungseinrichtung 10 in Form von sternförmig angeordneten, speichenförmig ausgebildeten Streben, die sich über die Anströmöffnung 9 erstrecken.

Das zweite Gehäuseteil 6b ist mit einer Abstützfläche 11 versehen, die ringförmig um die Mittelachse 6' verläuft und zum Abstützen des freien Endes des Randes 7b des Dichtteils 7 ausgebildet ist. Radial innerhalb oder radial außerhalb der Abstützfläche 11 ist eine Führungsfläche 12 vorgesehen, die als Ausknickschutz dient, d.h. eine unerwünschte, seitliche Verlagerung des Randes 7b verhindert. Die Führungsfläche 12 ist als Außenfläche eines Sockels 13 ausgebildet, der dazu dient, das Dichtteil 7 innerhalb des Gehäuses 6 zu zentrieren, d.h. in seiner vorbestimmten Stellung relativ zum Ventilsitz 8 zu halten. Der Sockel 13 ist so angeordnet, dass er in das Innere des napfförmigen Dichtteils 7 hineinragt. Die Zentrierfunktion wird noch unterstützt durch einen Flansch 14, der sich radial auswärts bezüglich des Ventilsitzes 8 am ersten Gehäuseteil 6a befindet und sich in Richtung auf das zweite Gehäuseteil 6b erstreckt. Der radiale Abstand zwischen der Führungsfläche 12 außen am Sockel 13 und der nach innen weisenden Fläche 14a am Flansch 14 ist so bemessen, dass sich das Dichtteil 7 und insbesondere sein Rand 7b ungehindert unter Wirkung des Ausatemdruckes zum Abheben vom Ventilsitz 8 und zum darauffolgenden Aufsetzen auf den Ventilsitz 8 bewegen kann, eine unerwünschte seitliche Verlagerung oder gar ein Ausknicken und Zusammenfallen des Dichtteils 7 jedoch verhindert wird.

Radial außerhalb der Abstützfläche 11 erstreckt sich durch das zweite Gehäuseteil 6b eine Auslassöffnung 15, die im dargestellten Ausführungsbeispiel eine Vielzahl einzelner, durch Materialstege voneinander getrennter, ringförmig um die Abstützfläche 11 angeordneter Einzelöffnungen enthält. Die Auslassöffnung 15 steht über den Ventilsitz 8 mit der Anströmöffnung 9 in Verbindung.

Das Gehäuse 6 enthält weiterhin eine erste Befestigungseinrichtung 16a, die dazu dient, das erste Gehäuseteil 6a am zweiten Gehäuseteil 6b zu befestigen, sowie eine zweite Befestigungseinrichtung 16b, die dazu dient, das Ausatemventil 5 am Maskenkörper 2 zu befestigen.

Die erste Befestigungseinrichtung 16a enthält eine Rastverbindung, die im dargestellten Ausführungsbeispiel zwei federnd ausgebildete Haken 17a und 17b umfasst, die von jeweils einem Gehäuseteil 6a, 6b in Richtung auf das andere Gehäuseteil 6b, 6a vorstehen und durch Zusammendrücken ineinander greifen.

Die zweite Befestigungseinrichtung 16b enthält eine Klemmverbindung für die Wandung des Maskenkörpers 2, wobei an jedem der Gehäuseteile 6a, 6b jeweils eine Klemmfläche 18a, 18b vorgesehen ist, die die Wandung des Maskenkörpers 2 rund um die Öffnung 2a zwischen sich einklemmen, sobald die beiden Gehäuseteile 6a, 6b über die erste Befestigungseinrichtung 16a miteinander verbunden sind.

Das Ausatemventil 5 ist so in der Öffnung 2a des Maskenkörpers 2 angeordnet, dass das erste Gehäuseteil 6a an der Innenseite des Maskenkörpers 2, d.h. an der Anströmseite beim Ausatmen angeordnet ist. Das Innere des Gehäuses 6 ist so bemessen und ausgebildet, dass sich das freie Ende des Randes 7b auf der Abstützfläche 11 abstützt und die Dichtmembran 7a ohne Einwirkung eines Atemdruckes lediglich auf dem Ventilsitz 8 aufliegt und durch ihre konvex in das Innere des Maskenkörpers 2 gewölbte Ausbildung gegen den Ventilsitz 8 vorgespannt ist. Die Verstärkungseinrichtung 10 weist in diesem Zustand einen Abstand zur Dichtmembran 7a auf. Die Verstärkungseinrichtung 10 ist jedoch bevorzugt so ausgebildet, dass sie eine übermäßige Auslenkung, d.h. eine übermäßige Bewegung der Dichtmembran 7a nach innen verhindert. Zu diesem Zweck ist ein Auslenkanschlag 19 am ersten Gehäuseteil 6a und dort bevorzugt an der Verstärkungseinrichtung 10 vorgesehen. Der Auslenkanschlag 19 hat eine Anschlagfläche, die klein gegenüber der Fläche der Dichtmembran 7a ist und ist bevorzugt mittig zur Dichtmembran 7a angeordnet.

Ein weiterer Anschlag 20 ist am zweiten Gehäuseteil 6b vorgesehen, ebenfalls mittig angeordnet, endet in einem Abstand a hinter der Dichtmembran 7a und begrenzt die Öffnungsbewegung, d.h. das Abheben der Dichtmembran 7a vom Ventilsitz 8. Der Abstand a bestimmt somit den Bewegungsspielraum der Dichtmembran 7a.

Das Gehäuse 6 ist weiterhin so bemessen und angeordnet, dass der Rand 7b des Dichtteils 7 zwischen der Abstützfläche 11 und dem Ventilsitz 8 beim Befestigen der Gehäuseteile 6a und 6b unter Vorspannung gesetzt wird. Diese Vorspannung durch den elastisch zusammendrückbaren Rand 7b addiert sich zur Vorspannung durch die Wölbung der Dichtmembran 7a und bestimmt den Gesamtdruck, der erforderlich ist, um die Dichtmembran 7a vom Ventilsitz 8 abzuheben und das Ausatemventil 5 zu öffnen. Es ist bevorzugt, dass über den Rand 7b zumindest eine geringe, zusätzliche Druckkraft auf die Dichtmembran 7a ausgeübt wird, um sicherzustellen, dass das Dichtteil 7 fest zwischen der Abstützfläche 11 und dem Ventilsitz 8 eingespannt ist, so dass es sich auch bei heftigen Bewegungen des Trägers nicht unbeabsichtigt vom Ventilsitz 8 abheben kann. Zusätzlich kann das freie Ende des Randes 7b auch an der Abstützfläche 11 befestigt, insbesondere angeklebt sein.

Das Ausatemventil öffnet sich, sobald der Träger ausatmet und die Ausatemluft in Richtung des Pfeiles A an die Außenseite, d.h. die konvex gewölbte Seite der Dichtmembran 7a anströmt. Ist der Anströmdruck größer als der vorbestimmte Schließdruck und Vertormungswiderstand des Dichtteiles 7, so hebt sich die Dichtmembran 7a vom Ventilsitz 8 ab und es wird ein Strömungsweg durch die Anströmöffnung 9, den Ventilsitz 8 zur Auslassöffnung 15 geöffnet. Beendet der Träger das Ausatmen, bewegt sich das Dichtteil 7 durch seine material- und formelastischen Eigenschaften zurück in seine Ausgangsposition, in der die Dichtmembran 7a auf dem Ventilsitz 8 aufliegt und das Ausatemventil 5 schließt.

In Abwandlung der beschriebenen und gezeichneten Ausführungsbeispiele kann beispielsweise der Rand des Dichtteils durch ein gesondertes Teil, beispielsweise einen komprimierbaren Ring oder dgl. ausgebildet werden. Das Gehäuse muss nicht unbedingt kapselförmig geschlossen sein, sondern es ist beispielsweise auch möglich, den Ventilsitz und die Abstützfläche am Maskenkörper selbst vorzusehen. Das Gehäuse kann aus mehr als zwei Teilen bestehen oder kann schamierartig zusammengeklappt werden.

## Patentansprüche

1. Atemschutzmaske (1) mit einem Ausatemventil (5), das einen ringförmig angeordneten Ventilsitz (8) und ein flexibles Dichtteil (7) mit einer Dichtmembran (7a) und einem Rand (7b) aufweist, **dadurch gekennzeichnet, dass** das Dichtteil (7) napfförmig ausgebildet ist, wobei die Dichtmembran (7a) mit einer zur Anströmseite gewölbten Anströmfläche mit dem Ventilsitz (8) zusammenwirkt und wobei der Rand (7b) an der der Anströmseite entgegengesetzten Seite der Dichtmembran (7a) vorsteht und sich auf einer Abstützfläche (11) abstützt.

2. Atemschutzmaske nach Anspruch 1, **dadurch gekennzeichnet, dass** der Rand (7b) elastisch zusammendrückbar, insbesondere faltenbalgartig gewellt ist.

3. Atemschutzmaske nach Anspruch 1 oder 2, **dadurch gekennzeichnet, dass** dem Rand (7b) ein Ausknickschutz (13) mit wenigstens einer Führungsfläche (12) zugeordnet ist.

4. Atemschutzmaske nach einem der Ansprüche 1 bis 3, **dadurch gekennzeichnet, dass** das napfförmige Dichtteil (7) über den Rand (7b) zentriert ist.

5. Atemschutzmaske nach einem der Ansprüche 1 bis 4, **dadurch gekennzeichnet, dass** eine Auslenkbegrenzung (19, 20) zum Begrenzen der Bewegung der Dichtmembran (7a) beim Ein- und/oder Ausatmen vorgesehen ist.

6. Atemschutzmaske nach einem der Ansprüche 1 bis 5, **dadurch gekennzeichnet, dass** das Ausatemventil (5) ein Gehäuse (6) umfasst, und dass zwischen einem ersten, mit dem Ventilsitz (8) versehenen und einem zweiten, den Rand (7b) abstützenden Gehäuseteil (6a, 6b) eine Befestigungseinrichtung (16a, 16b) zum Befestigen der Gehäuseteile (6a, 6b) untereinander und an der Atemschutzmaske (1) vorgesehen ist.

7. Atemschutzmaske nach Anspruch 6, **dadurch gekennzeichnet, dass** die Befestigungseinrichtung (16a, 16b) eine Rasteinrichtung (17a, 17b) zum Verbinden der Gehäuseteile (6a, 6b) und Klemmflächen (18a, 18b) zum Einklemmen eines Bereichs (2) der Atemschutzmaske (1) aufweist.

8. Atemschutzmaske nach einem der Ansprüche 1 bis 7, **dadurch gekennzeichnet, dass** wenigstens eine radial innerhalb des Ventilsitzes (8) angeordnete Anströmöffnung (9) vorgesehen ist.

9. Atemschutzmaske nach einem der Ansprüche 1 bis 8, **dadurch gekennzeichnet, dass** wenigstens eine radial außerhalb der Abstützfläche (11) angeordnete Auslassöffnung (15) vorgesehen ist.

10. Atemschutzmaske nach einem der Ansprüche 6 bis 9, **dadurch gekennzeichnet, dass** das Gehäuse (6) als Kapsel aus einem ersten und einem zweiten Gehäuseteil (6a, 6b) ausgebildet ist, die unter Einschluss des Dichtteils (7) und unter Einklemmen eines Bereichs der Atemschutzmaske (1) miteinander verbunden und an der Atemschutzmaske (1) befestigt sind.

## Claims

1. Breathing mask (1) having an exhalation valve (5), which has a valve seat (8) arranged annularly and a flexible sealing part (7) having a sealing diaphragm (7a) and a rim (7b), **characterized in that** the sealing part (7) is bowl-shaped, the sealing diaphragm (7a) interacting with the valve seat (8) with an inlet surface curved towards the inlet side, and the rim (7b) projecting on the side of the sealing diaphragm (7a) opposite the inlet side and being supported on a supporting surface (11).

2. Breathing mask according to Claim 1, **characterized in that** the rim (7b) is corrugated in such a way that it can be compressed elastically, in particular in the manner of a bellows.

3. Breathing mask according to Claim 1 or 2, **characterized in that** the rim (7b) is assigned an anti-buckling safeguard (13) having at least one guide surface (12).

4. Breathing mask according to one of Claims 1 to 3, **characterized in that** the bowl-shaped sealing part (7) is centred over the rim (7b).

5. Breathing mask according to one of Claims 1 to 4, **characterized in that** a deflection limiting means (19, 20) is provided in order to limit the movement of the sealing diaphragm (7a) during inhalation and/or exhalation.

6. Breathing mask according to one of Claims 1 to 5, **characterized in that** the exhalation valve (5) comprises a housing (6), and **in that**, between a first housing part (6a) provided with the valve seat (8) and a second housing part (6b) supporting the rim (7b), there is provided a fixing device (16a, 16b) for fixing the housing parts (6a, 6b) to one another and to the breathing mask (1).

7. Breathing mask according to Claim 6, **characterized in that** the fixing device (16a, 16b) has a latching device (17a, 17b) for connecting the housing parts (6a, 6b) and clamping surfaces (18a, 18b) for clamping in a region (2) of the breathing mask (1).

8. Breathing mask according to one of Claims 1 to 7, **characterized in that** at least one inlet opening (9) arranged radially within the valve seat (8) is provided.

9. Breathing mask according to one of Claims 1 to 8, **characterized in that** at least one outlet opening (15) arranged radially outside the supporting surface (11) is provided.

10. Breathing mask according to one of Claims 6 to 9, **characterized in that** the housing (6) is constructed as a capsule comprising a first and a second housing part (6a, 6b) which, while enclosing the sealing part (7) and clamping in a region of the breathing mask (1), are connected to each other and fixed to the breathing mask (1).

## Revendications

1. Masque de protection respiratoire (1) comprenant une valve d'expiration (5) présentant un siège de valve (8), disposé en forme d'anneau, et une partie d'étanchéité (7) flexible, avec une membrane d'étanchéité (7a) et une bordure (7b), **caractérisé en ce que** la partie d'étanchéité (7) est réalisée en forme de cupule, la membrane d'étanchéité (7a) coopérant, par une face d'arrivée d'écoulement bombée vers le côté d'arrivée d'écoulement, avec le siège de valve (8), et la bordure (7b) faisant saillie sur la face de membrane d'étanchéité (7a) qui est opposée au côté d'arrivée d'écoulement et prenant appui sur une face d'appui (11).

2. Masque de protection respiratoire selon la revendication 1, **caractérisé en ce que** la bordure (7b) est compressible élastiquement, en particulier est ondulée en forme de soufflet.

3. Masque de protection respiratoire selon la revendication 1 ou 2, **caractérisé en ce qu'**une protection antifléchissement (13), comprenant au moins une face de guidage (12), est associée à la bordure (7b).

4. Masque de protection respiratoire selon l'une des revendications 1 à 3, **caractérisé en ce que** la partie d'étanchéité (7) en forme de cupule est centrée sur le bord (7b).

5. Masque de protection respiratoire selon l'une des revendications 1 à 4, **caractérisé en ce qu'**une délimitation de débattement (19, 20) est prévue pour limiter le déplacement de la membrane d'étanchéité (7a), lors de l'inspiration et/ou de l'expiration.

6. Masque de protection respiratoire selon l'une des revendications 1 à 5, **caractérisé en ce que** la valve d'expiration (5) comprend un boîtier (6), et **en ce qu'**entre une première partie de boîtier (6a, 6b), munie du siège de valve (8), et une deuxième partie de boîtier (6a, 6b), soutenant la bordure (7b), est prévu un dispositif de fixation (16a, 16b) pour fixer les parties de boîtier (6a, 6b) entre elles et sur le masque de protection respiratoire (1).

7. Masque de protection respiratoire selon la revendication 6, **caractérisé en ce que** le dispositif de fixation (16a, 16b) présente un dispositif d'encliquetage (17a, 17b) pour la liaison des parties de boîtier (6a, 6b) et des faces de serrage (18a, 18b), pour enserrer une zone (2) du masque de protection respiratoire (1).

8. Masque de protection respiratoire selon l'une des revendications 1 à 7, **caractérisé en ce qu'**au moins une ouverture d'arrivée d'écoulement (9), disposée radialement à l'intérieur du siège de valve (8), est prévue.

9. Masque de protection respiratoire selon l'une des revendications 1 à 8, **caractérisé en ce qu'**au moins une ouverture d'échappement (15), disposée radialement à l'extérieur de la surface d'appui (11), est prévue.

10. Masque de protection respiratoire selon l'une des revendications 6 à 9, **caractérisé en ce que** le boîtier (6) est réalisé sous forme de capsule, composé d'une première et d'une deuxième parties de boîtier (6a, 6b), reliées ensemble en enclosant la partie d'étanchéité (7) et en enserrant une zone du masque de protection respiratoire (1) et fixées sur le masque de protection respiratoire (1).
